# FASCICULE DE BREVET EUROPEEN

(11) **EP 0 878 425 B1**
(45) Date de publication et mention de la délivrance du brevet: **20.08.2003**
(21) Numéro de dépôt: 98401058.7
(22) Date de dépôt: 30.04.1998
(51) Int. Cl.: B65H 18/28

(54) **Machine pour bobiner du film, procédé de fabrication de bobines de films pré-étirés et bobines de films pré-étirés obtenues par ledit procédé**
Maschine zum Wickeln von Folie, Verfahren zum Herstellen von Rollen aus vorgedehnter Folie und mit diesem Verfahren hergestellte Rollen
Machine to wind film, process for the manufacturing of pre-stretched film rolls, and rolls of pre-stretched film manufactured by this process

(30) Priorité: 13.05.1997 FR 9705857
(43) Date de publication de la demande: 18.11.1998
(73) Titulaire: ITW Mima Systems, 73100 Aix-les-Bains (FR)
(72) Inventeur: Martin-Cocher, Jean-Paul, 73290 la Motte Servolex (FR); Jaconelli, Georges, 73100 Brison-Saint-Innocent (FR)
(74) Mandataire: Hurwic, Aleksander

(56) Documents cités:
- WO-A-95/13965
- DE-A- 4 414 003
- FR-A- 1 498 363
- US-A- 3 743 563
- US-A- 5 494 237

## Description

La présente invention se rapporte principalement à une machine de bobinage de films, à un procédé de fabrication de bobines de films pré-étirés et aux bobines de films pré-étirés obtenues par ledit procédé.

L'étirage préalable comporte avantageusement une étape de déroulement du film à partir d'une bobine d'alimentation, une étape d'étirage et, une étape de bobinage du film étiré sur un mandrin ou une bobine de réception, dans l'attente de son utilisation ultérieure.

Le film étirable subit immédiatement après son étirage une relaxation qui conduit, lors d'une période sensiblement égale à 48 heures, à un relâchement de la force de rappel élastique sensiblement égal à 50 %.

La Demanderesse décrit dans la Demande de Brevet N° 92 10254 publiée sous le N° FR-A-2 695 102, un procédé de fabrication de films pré-étirés relaxés sous la tension d'étirage, et dans la Demande de Brevet Européenne N° 97 401 005.0 publiée sous le N° EP 0 806 284, un procédé de fabrication de films pré-étirés relaxés sous une tension mécanique faible.

Les films pré-étirés de type connu sont enroulés sur des mandrins cylindriques. Le film est dévidé du mandrin pour être banderolé, par exemple hélicoïdalement autour d'une charge à suremballer.

Malheureusement, le film étirable pré-étiré bobiné sur un mandrin s'est révélé particulièrement fragile. Une chute sur le sol risquant par exemple d'engendrer des zones de moindre résistance ou des trous à la lisière du film. De tels zones de moindre résistance ou de tels trous au niveau de la lisière du film peuvent former des amorces de déchirure lors du suremballage d'une charge ou, ce qui est plus grave, lors de la manutention ou du transport de la charge suremballée avec risque de dislocation d'une telle charge.

De plus, les films dont l'épaisseur n'est pas parfaitement constante, bobinés sur un mandrin notamment en carton, engendrent au niveau des lisières du film des zones de recouvrement entre couches successives empêchant le bon déroulement du film lors du suremballage, pouvant conduire jusqu'à la déchirure du film.

US-A-5 531 393 décrit une machine d'étirage anticipé d'un film étirable assurant la texturation du film pour en faciliter le déroulement. Les lisières du film sont repliées. Un mouvement alternatif horizontal de la bobine de réception répartit la surépaisseur qui en résulte.

GB-A-2 288 594 décrit un dispositif muni de moyens d'enroulement du film sur une bobine d'axe horizontal entraînée par un mouvement alternatif.

Aucun de ces deux documents ne décrit ni ne suggère la formation de zones d'extrémités coniques ou sensiblement coniques facilitant le déroulement notamment manuel du film. US 5 494 237, DE 4 414 003 et WO 9 513 965 décrivent des machines utilisant un mouvement oscillant de la bobine d'alimentation.

C'est par conséquent un but de la présente invention d'offrir une bobine de films pré-étirés susceptibles d'être facilement déroulés de la bobine sans accrochage ni risque de déchirure.

C'est également un but de la présente invention d'offrir une bobine de film étirable pré-étiré présentant une bonne résistance aux chocs.

C'est aussi un but de la présente invention d'offrir une bobine de film pré-étiré ayant une forme régulière, sans surépaisseur locale, permettant de minimiser le volume de stockage de la bobine antérieurement à sa mise en oeuvre.

C'est également un but de la présente invention d'offrir une bobine de film étirable pré-étiré présentant une résistance importante au freinage, notamment lors de la dépose manuelle du film autour d'une charge.

Ces buts sont atteints par le procédé de bobinage de bobines de film étirable pré-étiré, selon la présente invention, assurant une oscillation du film ayant avantageusement une composante perpendiculaire à l'axe du film. On effectue, par exemple, lors du pré-étirage et du bobinage du film sur les mandrins de réception, une oscillation de la bobine d'alimentation, c'est-à-dire de la bobine sur laquelle est prélevé le film étirable à étirer et/ou du mandrin de réception. On assure ainsi un décalage des couches successives de films, notamment au niveau des lisières de la laize. Les bobines de films ainsi obtenues présentent un film sans surépaisseur et moins tendu au niveau des lisières de la laize que les films pré-étirés de type connu.

L'invention a principalement pour objet une machine pour bobiner du film pré-étiré à partir d'une bobine d'alimentation vers une bobine de réception des films pré-étirés comportant des moyens d'entraînement en rotation de la bobine de réception des films pré-étirés et/ou de la bobine d'alimentation en films, caractérisée en ce qu'elle comporte des moyens d'entraînement relatifs de ladite bobine d'alimentation par rapport à ladite bobine de réception de manière à faire varier périodiquement la position des lisières du film selon l'axe de la bobine de réception, de manière à ce que la lisière du film bobiné présente un profil tronconique ou sensiblement conique.

L'invention a également pour objet une machine, caractérisée en ce que les moyens d'entraînement relatif de la bobine d'alimentation par rapport à la bobine de réception assurent une amplitude de déplacement relatif permettant la formation sur ladite bobine de réception d'un profil tronconique ou sensiblement conique de la lisière du film formant avec un axe de la bobine de réception un angle α compris entre 1° et 80°.

L'invention a aussi pour objet une machine, caractérisée en ce que les moyens d'entraînement relatif de la bobine d'alimentation par rapport à la bobine de réception assurent une amplitude de déplacement relatif permettant la formation sur ladite bobine de réception d'un profil tronconique ou sensiblement conique de la lisière du film formant avec un axe de la bobine de réception un angle α compris entre 3° et 45°.

L'invention a aussi pour objet une machine, caractérisée en ce qu'elle comporte des moyens d'entraînement alternatifs oscillant de la bobine d'alimentation parallèlement à son axe et/ou des moyens d'entraînement alternatifs oscillant de la bobine de réception parallèlement à son axe.

L'invention a également pour objet une machine, caractérisée en ce que les moyens d'entraînement alternatif comportent un galet elliptique, ovale excentrique ou analogue, entraîné en rotation selon un axe orthogonal à l'axe de rotation de la bobine d'alimentation et/ou de la bobine de réception ; ledit galet entraînant ladite bobine d'alimentation et/ou de réception parallèlement audit axe de rotation de bobine.

L'invention a aussi pour objet une machine, caractérisée en ce qu'elle comporte en outre des moyens d'étirage d'un film étirable, des moyens de guidage de films, des moyens de bobinage de films étirés sur la bobine de réception.

L'invention a également pour objet une machine, caractérisée en ce qu'elle comporte en outre des moyens pour relâcher partiellement la tension mécanique dans le film après l'étirage et avant son bobinage sur la bobine de réception.

L'invention a aussi pour objet un procédé de bobinage de films pré-étirés comportant une étape d'étirage d'un film et une étape de bobinage du film étiré sur une bobine de réception caractérisé en ce que, lors du bobinage, on assure un déplacement relatif des moyens d'alimentation en films et de la bobine de réception de manière à faire varier périodiquement la position des lisières du film selon l'axe de la bobine de réception, de manière à ce que la lisière du film bobiné présente sur la bobine de réception un profil tronconique ou sensiblement conique.

L'invention a également pour objet un procédé, caractérisé en ce que les déplacements relatifs des moyens d'alimentation en films par rapport à la bobine de réception est un déplacement d'une bobine d'alimentation parallèlement à son axe et/ou d'une bobine de réception parallèlement à son axe.

L'invention a aussi pour objet un procédé, caractérisé en ce que l'amplitude du déplacement est comprise entre 1 % et 4 %, de préférence entre 2 % et 2,4 %, de la largeur de la laize du film.

L'invention a également pour objet un procédé, caractérisé en ce qu'on effectue le bobinage avec variation périodique de la position des lisières du film selon l'axe de la bobine de réception, en sortie des moyens d'étirage du film.

L'invention a aussi pour objet un procédé, caractérisé en ce qu'on assure le déplacement alternatif oscillant de la bobine d'alimentation parallèlement à son axe.

L'invention a également pour objet un procédé, caractérisé en ce qu'on bobine sur la bobine de réception un film de suremballage ayant subi un étirage sous une tension comprise entre 10 et 20 N/mm² de section initiale de laize, et en ce que le bobinage et la relaxation du film sur la bobine de réception s'effectuent sous une tension mécanique comprise entre 10 et 90 % de la tension d'étirage.

L'invention a aussi pour objet une bobine de film pré-étiré, caractérisée en ce qu'elle a été obtenue par un tel procédé.

L'invention a également pour objet une bobine de film, caractérisée en ce que le rapport de la tension mécanique dans le film bobiné dans la partie centrale de la bobine du film par rapport à la tension dans les lisières est compris entre 1 et 5, de préférence entre 1 et 3, de manière encore préférée entre 1,5 et 2,5.

L'invention a aussi pour objet une bobine, caractérisée en ce que le profil tronconique ou sensiblement conique forme avec l'axe de la bobine un angle α compris entre 1° et 80°.

L'invention a aussi pour objet une bobine, caractérisée en ce que le profit tronconique ou sensiblement conique forme avec l'axe (5) de la bobine un angle α compris entre 3° et 45°.

L'invention sera mieux comprise au moyen de la description ci-après et des figures annexées données comme des exemples non limitatifs et sur lesquels :
- la figure 1 est une vue en perspective d'une extrémité d'une bobine de film pré-étiré de type connu ;
- la figure 2 est une vue en coupe axiale de l'extrémité de la bobine de la figure 1 ;
- la figure 3 est une vue en perspective d'une extrémité d'une bobine de film pré-étiré, bobinée par le procédé selon la présente invention ;
- la figure 4 est une vue en coupe axiale de l'extrémité de la bobine de la figure 3 ;
- la figure 5 est une vue en plan d'une machine de fabrication d'une bobine de film selon la présente invention ;
- la figure 6 est une vue de côté de certains éléments de la machine de la figure 5 ;
- la figure 7 est une vue en coupe d'un détail à plus grande échelle d'une zone de la figure 1 ;
- la figure 8 est une vue en coupe, à plus grande échelle, d'un autre détail de la figure 1 ;
- la figure 9 est une vue en perspective d'un détail de la machine de la figure 5 ;
- la figure 10 est une vue en perspective d'une extrémité d'une bobine de la figure 3 lors du banderolage manuel autour d'une charge ;
- la figure 11 illustre, à plus grande échelle, la lisière du film de la figure 10.

Sur les figures 1 à 11, on a utilisé les mêmes références pour désigner les mêmes éléments.

Sur les figures 1 et 2, on peut voir l'extrémité d'une bobine 1 de film 2 pré-étiré enroulé sur un mandrin cylindrique 3 d'axe 5. La lisière 7 du film de la bobine 1 présente une surépaisseur tronconique, sensiblement tronconique ou sensiblement conique, s'évasant vers l'extérieur de la bobine et se terminant par un flanc 9 sensiblement perpendiculaire à l'axe 5.

Même pour un film d'épaisseur parfaitement uniforme, la bobine des figures 1 et 2 présente de nombreux inconvénients. Un creux 7' délimité par les deux surépaisseurs des lisières 7 axialement opposées forme un espace perdu augmentant le volume occupé par un ensemble de bobines disposées dans leur conditionnement.

La tension dans le film 2 au niveau de la lisière 7 est nettement supérieure, par exemple égale à 1,4 N/cm, à celle régnant dans la partie centrale du film 2 entre les lisières 7, par exemple égale à 0,7 N/cm pour un film ayant une épaisseur de 20 à 23 µm et une largeur de laize de 500 mm. Cette surtension localisée fragilise le film tout en rendant plus difficile son déroulement. De plus, la jonction entre le flanc 9 et la lisière 7 présente une faible surface qui, en cas de chute d'une bobine 1 et compte tenu de la surtension régnant dans la lisière 7, risque d'engendrer des zones de plus faible résistance, des micro-déchirures ou micro-ouvertures susceptibles de former des amorces de déchirures lors de la mise en oeuvre du film.

Dans le cas de dépose manuelle du film 2, les bobines 1 de type connu sont freinées par application des doigts de l'opérateur sur les flancs 9 du film 2 et/ou sur une surface interne 11 du mandrin 3. L'application des doigts sur le flanc 9 lors du déroulement du film 2, c'est-à-dire au niveau de la lisière de ces films où il est le plus fragile car soumis à une tension mécanique importante, augmente les chances de déchirure du film.

Malheureusement, il est extrêmement difficile d'extruder un film d'épaisseur constante. Ainsi, il est fréquent d'avoir des superpositions 13 de plusieurs dizaines de couches de film plus fin suivies par plusieurs dizaines de couches de film plus épais et/ou inversement. Au moment du préétirage avant bobinage l'étirage des zones plus fines du film conduit à des réductions de laize (neck down en terminologie anglo-saxonne) plus importantes. Il est fréquent dans un tel cas d'obtenir des couches supérieures qui, au niveau de la lisière 7, sont partiellement recouvertes par les couches inférieures empêchant le bon déroulement du film et susceptibles également d'engendrer des déchirures lors du déroulement.

Sur les figures 7 et 8, on peut voir, en 71, deux exemples des lisières des couches successives de film ayant une épaisseur plus importante. Lors de l'étirage, ces couches d'épaisseur plus importante vont avoir une largeur de laize plus grande et par suite, comme illustré sur les figures 7 et 8, vont se recourber et chevaucher les laizes du film des couches voisines. Il en résulte, lors du déroulement du film, notamment dans les directions indiquées par les flèches 72, un risque de rupture en lisière du film 2.

Sur les figures 3 et 4, on peut voir une bobine 38 selon la présente invention qui a été bobinée, avantageusement lors du pré-étirage, avec déplacement, avantageusement périodique, du film 36, parallèlement à l'axe 5 du mandrin 17, de manière à assurer le déplacement axial des lisières du film 36 et éviter la superposition de lisières des couches successives du film 36. Il en résulte une diminution ou une suppression de la surépaisseur au niveau de la lisière. Au contraire, après un rebord arrondi 19 la lisière 21 du film se rapproche de l'axe 5 au fur à mesure que l'on se dirige vers l'extrémité de la bobine. La lisière 21 a avantageusement un profil tronconique ou sensiblement conique, comme illustré sur les figures 3 et 4, formant avec l'axe 5 du mandrin 17 un angle α compris entre 1° et 80°, de préférence compris entre 3° et 45°, par exemple égal à 33°, 40° ou 45°. Une diminution de l'angle facilite le déroulement du film mais diminue la quantité de film susceptible d'être stockée sur un mandrin, dans la mesure où cet angle, pour une oscillation donnée détermine le diamètre externe du film en fonction du diamètre externe du mandrin. Un film plus collant se déroulant moins facilement nécessite un angle α moins important.

La bobine 38 selon la présente invention présente de nombreux avantages. Tout d'abord, la tension dans la lisière 21 est sensiblement égale ou inférieure à celle présente dans la partie centrale du film. Pour un film de 20 à 23 µm d'épaisseur et de 500 mm de largeur de laize, la tension dans la lisière est par exemple comprise entre 0 et 1 N/cm, de préférence comprise entre 0,1 et 0,8 N/cm, de manière préférentielle comprise entre 0,2 et 0,7 N/cm, par exemple égale à 0,4 ou 0,7 N/cm.

Ainsi, la lisière 21 du film 36 de la bobine 38 selon la présente invention est bien moins fragile que la lisière 7 du film 2 de la bobine 1 de type connu. La superposition radiale des couches au niveau de la lisère 21 ne gêne pas le déroulement du film en engendrant le chevauchement des couches.

Une meilleure résistance aux chutes est obtenue non seulement par une tension inférieure dans la lisière 21, mais également par le rebord arrondi 19. De plus, les couches superficielles vont au delà du rebord 19 sur la lisière 21. Ainsi, une éventuelle ouverture ou micro-déchirure au niveau du rebord 19 fragilise moins les films qu'une même micro-déchirure ou qu'une ouverture qui serait présente sur la lisière du film et a par conséquent moins tendance à former une amorce de déchirure du film 36. Avantageusement, le mandrin 17 a une longueur supérieure à la largeur de la laize de film de manière à ce que son extrémité dépassant du film amortisse le choc dans le cas d'une chute verticale de la bobine.

L'absence ou la diminution des surépaisseurs locales permet de réduire le prix de revient par une diminution du volume d'un conditionnement contenant une pluralité de bobines selon la présente invention.

Lors du déroulement du film 36 de la bobine 38 selon la présente invention, le film glisse ou roule, sans problème, sur le film formant la couche immédiatement inférieure même lors de banderolages hélicoïdaux avec déplacement d'amplitude importante de la bobine 38 du film parallèlement à son axe 5 lors des tours successifs de l'hélice formés par le film 36.

Exemples préférés de réalisation de bobines de films selon l'invention :

### Exemple 1 :

Film moyennement collant :
- diamètre extérieur : 105 mm
- diamètre mandrin : 68 mm
- amplitude de déplacement lisière : 20 mm
- α = 42°.

### Exemple 2 :

Film peu collant :
- diamètre extérieur : 150 mm
- diamètre mandrin : 68 mm
- amplitude de déplacement lisière : 15 mm
- α = 70°.

### Exemple 3 :

Film très collant :
- diamètre extérieur : 95 mm
- diamètre mandrin : 68 mm
- amplitude de déplacement lisière : 20 mm
- α = 32°.

Sur la figure 5, on peut voir un exemple de réalisation d'une machine 30 d'étirage préalable avec relaxation de film selon la présente invention. La machine 30 comporte des moyens 31 de réception d'une bobine 32 de film à étirer, une paire de rouleaux 33, 34 d'étirage de film, un rouleau 35 assurant le relâchement partiel de la tension dans le film 36, des moyens 37 de réception d'une bobine 38 de film étiré et relâché, des rouleaux de renvoi 40, 41, 57 et 42 et au moins un moteur 43. Avantageusement, le rouleau 35 entraîne la bobine de réception 38. Des moyens de transmission de mouvement 44 comportant des chaînes, des courroies crantées, des pignons et/ou une boîte de vitesse permettent l'entraînement des rouleaux 33, 34 et 35 par le moteur 43. Par exemple, les moyens de transmission 44 comportent une chaîne ou une courroie 61 entraînée par l'axe du moteur 43 et entraînant les axes des rouleaux 34 et 42. Une seconde courroie ou chaîne 63 relie l'axe du rouleau 42 à l'axe du rouleau 35. Des moyens symbolisés par la flèche 45 assurent l'application du rouleau 35 sur la bobine 38 du film étiré et relâché. Le rouleau 35 s'écarte de l'axe de la bobine 38 selon la flèche 46 au fur et à mesure que le diamètre de la bobine 38 augmente par suite d'enroulement du film sur la bobine. Avantageusement, les rouleaux 33, 34 et/ou 35 sont rainurés, moletés et/ou sont munis d'une surface présentant une bonne adhérence au film. Avantageusement, on ménage entre les rouleaux 34 et 35 un trajet de film ayant une longueur supérieure à 0,5 m, par exemple égale à 0,8 m, pour permettre le retour élastique transversal du film 36 avant bobinage, de manière à libérer les tensions transversales dans le film engendrées par la tension d'étirage longitudinal. On facilite ainsi le bobinage du film sur la bobine 38 et son débobinage ultérieur.

La machine 30 de la figure 6 comporte des moyens 23 assurant le déplacement 25, avantageusement périodique, de la bobine 32 du film 36 à étirer et/ou des moyens 27 assurant le déplacement 29 de la bobine 38 du film étiré. Le déplacement de la bobine 32 et/ou 38 assure le déplacement axial de préférence périodique sur la bobine 38 des lisières du film 36. Il peut par exemple s'agir d'un mouvement de basculement de l'axe de la bobine 32 ou de l'axe 5 de la bobine 38. Avantageusement, il s'agit d'un mouvement de translation rectiligne des axes de ces bobines. Un moyen 23 et/ou 27 peuvent comporter des excentriques, mécanismes de type bielle, manivelle ou avantageusement, comme illustré, un galet elliptique dont les axes 51 et 52 de rotation 53 et 54 sont perpendiculaires aux axes des bobines 32 et 38, ce qui diminue le temps durant lequel la bobine 32 et/ou 38 se trouve aux positions extrêmes correspondant à l'application sur le galet 23 et/ou 27 du point de contact des axes des bobines 32 et 38 au niveau du grand axe et du petit axe de l'ellipse.

Sur la figure 9, on peut voir un exemple de réalisation des moyens d'entraînement relatifs à la bobine d'alimentation 32 par rapport à la bobine de réception 38. Ces moyens d'entraînement sur la figure 9 comportent un moteur 73 avantageusement électrique, un réducteur 74 muni d'un axe de sortie 75 entraînant un galet 23 elliptique, ovoïde, excentrique ou analogue. Avantageusement, le galet 23 est interchangeable avec des galets de taille et/ou de forme différentes, de manière à pouvoir ajuster l'amplitude et/ou la fréquence des oscillations. L'extrémité inférieure de l'axe 77 de rotation de la bobine 32, avantageusement équipé d'un galet 76, roule sur le galet 23. Une bague de guidage 78 fixée sur un support 79 assure le guidage en translation 25 de l'axe 77 et par suite de la bobine 32.

La machine selon la présente invention comporte avantageusement des moyens de synchronisation des galets 23 et 27 avec les moyens d'entraînement du film 36 et/ou des bobines 38 et 32.

Les galets 23 et 27 peuvent être de forme ovale ou circulaire excentrique, c'est-à-dire avec un axe de rotation 51, respectivement 52, ne passant pas par leur centre.

L'amplitude de l'oscillation est par exemple égale à 12 mm pour une laize ayant une largeur de 0,5 m avec une fréquence correspondant à plusieurs tours de la bobine 38, par exemple 5 ou 6 pour une vitesse de déroulement du film de 300 mètres par minute. Toutefois, il est bien entendu que ces valeurs ne sont pas limitatives, la fréquence des oscillations des bobines 32 et/ou 38 pouvant être comprises entre 3 et 20, de préférence entre 4 et 15 de manière préférentielle, la vitesse de déroulement pouvant être comprise entre 50 et 1000 m/mn, de préférence entre 300 et 500 m/mn, l'amplitude du déplacement pouvant être comprise entre 5 et 20 mm, de préférence entre 10 et 12 mm.

Lors du banderolage manuel d'un film 36 autour d'une charge 80 selon la flèche 81, illustrée sur la figure 10, l'axe 5 de la bobine 38 n'est pas nécessairement vertical. L'inclinaison d'une bobine de type connu induit un risque de déchirure du film. Le film 36 selon l'invention roule dans un tel cas sur la partie conique ou tronconique des lisières 21 des couches superposées et s'enroule autour d'un axe 82 parallèle à la lisière 21 du film déroulé (voir figure 11). La surépaisseur ainsi créée en lisière augmente la résistance à la déchirure du film. De plus, le film 36 selon l'invention présente sur sa lisière 21 une tension réduite, ce qui diminue encore les risques de déchirure.

La présente invention s'applique particulièrement au film 36 ayant subi un étirage sous une tension comprise entre 10 et 20 N/mm² de section initiale de laize, un bobinage et une relaxation sur un mandrin sous une tension mécanique comprise entre 10 et 90 % de la tension d'étirage. Toutefois, l'invention s'applique également au bobinage des films sous tension d'étirage ainsi qu'au bobinage sous une tension quasi nulle des films étirés.

Bien qu'il soit avantageux d'assurer l'oscillation et/ou translation de la bobine 32 et/ou 38 lors de l'opération d'étirage du film, un procédé comprenant une étape antérieure d'étirage et une étape postérieure de rembobinage avec oscillation et/ou translation des bobines d'alimentation et/ou de réception ne sort pas du cadre de la présente invention.

Il est bien entendu que la machine selon la présente invention peut être directement alimentée par une extrudeuse et non pas par une bobine d'alimentation 32.

La présente invention s'applique notamment au suremballage mettant en oeuvre des machines de suremballage.

La présente invention s'applique principalement au suremballage par un déroulage manuel.

## Revendications

1. Machine pour bobiner du film pré-étiré à partir d'une bobine d'alimentation (32) vers une bobine de réception (38) de films pré-étirés comportant des moyens d'entraînement en rotation de la bobine (38) de réception de films pré-étirés et/ou de la bobine d'alimentation en films (32) et des moyens pour faire varier périodiquement la position des lisières du film (36) selon l'axe (5) de la bobine de réception (38), **caractérisée en ce que** les moyens pour faire varier périodiquement la position des lisières du film comportent des moyens pour déplacer au moins la bobine d'alimentation (32) par rapport à la bobine de réception (38) de sorte que la lisière (21) du film (36) bobiné présente un profil tronconique ou sensiblement conique.

2. Machine selon la revendication 1, **caractérisée en ce que** les moyens de déplacement (23) de la bobine d'alimentation (32) par rapport à la bobine de réception (38) assurent une amplitude de déplacement relatif permettant la formation sur ladite bobine de réception d'un profil tronconique ou sensiblement conique de la lisière (21) du film formant, avec un axe (5) de la bobine de réception, un angle α compris entre 1° et 80°.

3. Machine selon la revendication 2, **caractérisée en ce que** les moyens de déplacement (23) de la bobine d'alimentation (32) par rapport à la bobine de réception (38) assurent une amplitude de déplacement relatif permettant la formation sur ladite bobine de réception d'un profil tronconique ou sensiblement conique de la lisière (21) du film formant, avec un axe (5) de la bobine de réception, un angle α compris entre 3° et 45°.

4. Machine selon l'une quelconque des revendications précédentes, **caractérisée en ce que** les moyens de déplacement (23) de la bobine d'alimentation (32) par rapport à la bobine de réception (38) comprennent des moyens (23) d'entraînement alternatif oscillant de la bobine d'alimentation (32) parallèlement à son axe (77).

5. Machine selon l'une quelconque des revendications 1 à 3, **caractérisée en ce que** les moyens pour déplacer la bobine d'alimentation par rapport à la bobine de réception comportent des moyens de basculement de l'axe (77) de la bobine d'alimentation.

6. Machine selon l'une des revendications précédentes, **caractérisée en ce qu'**elle comporte en outre des moyens (27) pour déplacer la bobine de réception (38) par rapport à la bobine d'alimentation (32).

7. Machine selon la revendication 6, **caractérisée en ce que** les moyens de déplacement (27) de la bobine de réception (38) par rapport à la bobine d'alimentation (32) comprennent des moyens d'entraînement alternatif oscillant (27) de la bobine de réception (38) parallèlement à son axe (5).

8. Machine selon la revendication 6 ou 7, **caractérisée en ce que** les moyens pour déplacer la bobine de réception par rapport à la bobine d'alimentation comportent des moyens de basculement de l'axe de la bobine de réception (5).

9. Machine selon la revendication 4 ou 7, **caractérisée en ce que** les moyens (23, 27) d'entraînement alternatif comportent un galet elliptique, ovale excentrique ou analogue, entraîné en rotation selon un axe (51, 52) orthogonal à l'axe (77) de rotation de la bobine d'alimentation (32) et/ou de la bobine de réception (38), ledit galet entraînant ladite bobine d'alimentation et/ou de réception parallèlement audit axe de rotation de bobine (32, 38).

10. Machine selon l'une quelconque des revendications précédentes, **caractérisée en ce qu'**elle comporte en outre des moyens d'étirage (33,34) d'un film étirable (36), des moyens de guidage (40,41,42,57,35) de films, des moyens (45,35,37) de bobinage de films (36) étirés sur la bobine de réception (38).

11. Machine selon la revendication 9, **caractérisée en ce qu'**elle comporte en outre des moyens (42,35) pour relâcher partiellement la tension mécanique dans le film après l'étirage et avant son bobinage sur la bobine de réception (38).

12. Procédé de bobinage de films pré-étirés comportant une étape d'étirage d'un film (36) et une étape de bobinage du film étiré sur une bobine de réception (38) lors de laquelle la position des lisières du film (36) varie de façon périodique selon l'axe (5) de la bobine de réception (38), **caractérisé en ce que**, lors du bobinage, on assure au moins un déplacement des moyens (32) d'alimentation en films (36) par rapport à la bobine de réception (38) de sorte que la lisière (21) du film (36) bobiné présente un profil tronconique ou sensiblement conique sur la bobine de réception (38).

13. Procédé selon la revendication 12, **caractérisé en ce que** le déplacement des moyens (32) d'alimentation en films (36) par rapport à la bobine de réception (38) est un déplacement d'une bobine d'alimentation (32) parallèlement à son axe (77).

14. Procédé selon la revendication 12 ou 13, **caractérisé en ce que**, lors du bobinage, la bobine de réception (38) est également déplacée parallèlement à son axe (5).

15. Procédé selon l'une quelconque des revendications 12 à 14, **caractérisé en ce que** l'amplitude du déplacement est comprise entre 1 % et 4 %, de préférence entre 2 % et 2,4 %, de la largeur de la laize du film (36).

16. Procédé selon l'une quelconque des revendications 12 à 15, **caractérisé en ce qu'**on effectue le bobinage avec variation périodique de la position des lisières du film (36) selon l'axe (5) de la bobine de réception (38), en sortie des moyens d'étirage (33,34) du film (36).

17. Procédé selon l'une quelconque des revendications 12 à 16, **caractérisé en ce qu'**on bobine sur la bobine de réception (38) un film de suremballage ayant subi un étirage sous une tension comprise entre 10 et 20 N/mm2 de section initiale de laize, et **en ce que** le bobinage et la relaxation du film sur la bobine de réception (38) s'effectuent sous une tension mécanique comprise entre 10 et 90 % de la tension d'étirage.

18. Procédé selon l'une quelconque des revendications 12 à 17, **caractérisé en ce que** le rapport entre la tension mécanique dans la partie centrale du film (36) bobiné sur la bobine de réception (38) et la tension dans les lisières dudit film (36) est compris entre 1 et 5, de préférence entre 1 et 3, et de manière encore préférée entre 1,5 et 2,5.

## Patentansprüche

1. Maschine zum Wickeln einer vorgestreckten Folie von einer Zuführspule (32) zu einer Aufnahmespule (38) für vorgestreckte Folien, umfassend Mittel für den Drehantrieb der Aufnahmespule (38) für vorgestreckte Folien und/oder der Zuführspule (32) von Folien und Mittel, um die Position der Kanten der Folie (36) entlang der Achse (5) der Aufnahmespule (38) periodisch zu verändern, **dadurch gekennzeichnet, dass** die Mittel zur periodischen Veränderung der Position der Kanten der Folie Mittel umfassen, um zumindest die Zuführspule (32) in Bezug auf die Aufnahmespule (38) zu verschieben, so dass die Kante (21) der aufgespulten Folie (36) ein kegelstumpfförmiges oder im Wesentlichen konisches Profil aufweist.

2. Maschine nach Anspruch 1, **dadurch gekennzeichnet, dass** die Mittel zum Verschieben (23) der Zuführspule (32) in Bezug auf die Aufnahmespule (38) eine relative Verschiebeamplitude gewährleisten, die auf der Aufnahmespule die Ausbildung eines kegelstumpfförmigen oder im Wesentlichen konischen Profils der Kante (21) der Folie ermöglicht, die mit einer Achse (5) der Aufnahmespule einen Winkel α zwischen 1° und 80° bildet.

3. Maschine nach Anspruch 2, **dadurch gekennzeichnet, dass** die Mittel zum Verschieben (23) der Zuführspule (32) in Bezug auf die Aufnahmespule (38) eine relative Verschiebeamplitude gewährleisten, die auf der Aufnahmespule die Ausbildung eines kegelstumpfförmigen oder im Wesentlichen konischen Profils der Kante (21) der Folie ermöglicht, die mit einer Achse (5) der Aufnahmespule einen Winkel α zwischen 3° und 45° bildet.

4. Maschine nach einem der vorhergehenden Ansprüche, **dadurch gekennzeichnet, dass** die Mittel zum Verschieben (23) der Zuführspule (32) in Bezug auf die Aufnahmespule (38) Mittel (23) für den oszillierenden Wechselantrieb der Zuführspule (32) parallel zu ihrer Achse (77) umfassen.

5. Maschine nach einem der Ansprüche 1 bis 3, **dadurch gekennzeichnet, dass** die Mittel zum Verschieben der Zuführspule in Bezug auf die Aufnahmespule Mittel zum Kippen der Achse (77) der Zuführspule umfassen.

6. Maschine nach einem der vorhergehenden Ansprüche, **dadurch gekennzeichnet, dass** sie ferner Mittel (27) umfasst, um die Aufnahmespule (38) in Bezug auf die Zuführspule (32) zu verschieben.

7. Maschine nach Anspruch 6, **dadurch gekennzeichnet, dass** die Mittel zum Verschieben (27) der Aufnahmespule (38) in Bezug auf die Zuführspule (32) Mittel für den oszillierenden Wechselantrieb (27) der Aufnahmespule (38) parallel zu ihrer Achse (5) umfassen.

8. Maschine nach Anspruch 6 oder 7, **dadurch gekennzeichnet, dass** die Mittel zum Verschieben der Aufnahmespule in Bezug auf die Zuführspule Mittel zum Kippen der Achse (5) der Aufnahmespule umfassen.

9. Maschine nach Anspruch 4 oder 7, **dadurch gekennzeichnet, dass** die Mittel (23, 27) für den Wechselantrieb eine elliptische, ovale exzentrische Rolle oder dergleichen umfassen, die entlang einer zur Drehachse (77) der Zuführspule (32) und/oder der Aufnahmespule (38) orthogonalen Achse (51, 52) drehangetrieben wird, wobei die Rolle die Zuführ- und/oder Aufnahmespule parallel zur Drehachse der Spule (32, 38) antreibt.

10. Maschine nach einem der vorhergehenden Ansprüche, **dadurch gekennzeichnet, dass** sie ferner Streckmittel (33, 34) für eine streckbare Folie (36), Führungsmittel (40, 41, 42, 57, 35) für Folien und Mittel (45, 35, 37) zum Wickeln von gestreckten Folien (36) auf die Aufnahmespule (38) umfasst.

11. Maschine nach Anspruch 9, **dadurch gekennzeichnet, dass** sie ferner Mittel (42, 35) umfasst, um die mechanische Spannung in der Folie nach dem Strecken und vor ihrem Wickeln auf die Aufnahmespule (38) teilweise zu entspannen.

12. Verfahren zum Wickeln von vorgestreckten Folien, umfassend einen Schritt des Streckens einer Folie (36) und einen Schritt des Wickelns der gestreckten Folie auf eine Aufnahmespule (38), wobei sich die Position der Kanten der Folie (36) periodisch entlang der Achse (5) der Aufnahmespule (38) verändert, **dadurch gekennzeichnet, dass** beim Wickeln zumindest eine Verschiebung der Zuführmittel (32) der Folien (36) in Bezug auf die Aufnahmespule (38) gewährleistet wird, so dass die Kante (21) der aufgewickelten Folie (36) ein kegelstumpfförmiges oder im Wesentlichen konisches Profil auf der Aufnahmespule (38) aufweist.

13. Verfahren nach Anspruch 12, **dadurch gekennzeichnet, dass** die Verschiebung der Zuführmittel (32) der Folien (36) in Bezug auf die Aufnahmespule (38) eine Verschiebung einer Zuführspule (32) parallel zu ihrer Achse (77) ist.

14. Verfahren nach Anspruch 12 oder 13, **dadurch gekennzeichnet, dass** beim Spulen die Aufnahmespule (38) ebenfalls parallel zu ihrer Achse (5) verschoben wird.

15. Verfahren nach einem der Ansprüche 12 bis 14, **dadurch gekennzeichnet, dass** die Verschiebeamplitude zwischen 1% und 4%, vorzugsweise zwischen 2% und 2,4%, der Breite der Maschinenbreite der Folie (36) ausmacht.

16. Verfahren nach einem der Ansprüche 12 bis 15, **dadurch gekennzeichnet, dass** das Wickeln mit einer periodischen Veränderung der Position der Kanten der Folie (36) entlang der Achse (5) der Aufnahmespule (38) am Ausgang der Streckmittel (33, 34) der Folie (36) erfolgt.

17. Verfahren nach einem der Ansprüche 12 bis 16, **dadurch gekennzeichnet, dass** auf die Aufnahmespule (38) eine Verpackungsfolie aufgewickelt wird, die unter einer Spannung zwischen 10 und 20 N/mm² Ausgangsquerschnitt der Maschinenbreite gestreckt wurde, und dass das Aufspulen und die Entspannung der Folie auf der Aufnahmespule (38) unter einer mechanischen Spannung zwischen 10 und 90% der Streckspannung erfolgen.

18. Verfahren nach einem der Ansprüche 12 bis 17, **dadurch gekennzeichnet, dass** das Verhältnis zwischen der mechanischen Spannung im Mittelteil der Folie (36), die auf die Aufnahmespule (38) aufgewickelt ist, und der Spannung in den Kanten der Folie (36) zwischen 1 und 5, vorzugsweise zwischen 1 und 3 und auf besonders bevorzugte Weise zwischen 1,5 und 2,5 beträgt.

## Claims

1. Machine for winding pre-stretched film from a bobbin (32) for supply to a bobbin (38) for reception of pre-stretched films including means for driving the bobbin (38) for reception of pre-stretched films and/or the bobbin for supply of pre-stretched films (32) in rotation and means for periodically varying the position of the borders of the film (36) along the axis (5) of the reception bobbin (38), **characterised by** the fact that the means for periodically varying the position of the borders of the film include means for displacing at least the supply bobbin (32) relative to the reception bobbin (38) so that the border (21) of the wound film (36) presents a profile which is in the form of a truncated cone or substantially conical.

2. Machine as described in claim 1, **characterised by** the fact that the means for displacement (23) of the supply bobbin (32) relative to the reception bobbin (38) provide an amplitude of relative displacement permitting the formation on the said reception bobbin of a profile which is in the form of a truncated cone or substantially conical of the border (21) of the film forming, with an axis (5) of the reception bobbin, an angle α between 1° and 80°.

3. Machine as described in claim 2, **characterised by** the fact that the means for displacement (23) of the supply bobbin (32) relative to the reception bobbin (38) provide an amplitude of relative displacement permitting the formation on the said reception bobbin of a profile which is in the form of a truncated cone or substantially conical of the border (21) of the film forming, with an axis (5) of the reception bobbin, an angle α between 3° and 45°.

4. Machine as described in any one of the preceding claims, **characterised by** the fact that the means for displacement (23) of the supply bobbin (32) relative to the reception bobbin (38) comprise means (23) for oscillating reciprocating driving of the supply bobbin (32) parallel with its axis (77).

5. Machine as described in any one of claims 1 to 3, **characterised by** the fact that the means for displacing the supply bobbin relative to the reception bobbin include means for tilting the axis (77) of the supply bobbin.

6. Machine as described in one of the preceding claims, **characterised by** the fact that it also includes means (27) for displacing the reception bobbin (38) relative to the supply bobbin (32).

7. Machine as described in claim 6, **characterised by** the fact that the means for displacement (27) of the reception bobbin (38) relative to the supply bobbin (32) comprise means for oscillating reciprocating driving (27) of the reception bobbin (38) parallel with its axis (5).

8. Machine as described in claim 6 or 7, **characterised by** the fact that the means for displacing the reception bobbin relative to the supply bobbin include means for tilting the axis of the reception bobbin (5).

9. Machine as described in claim 4 or 7, **characterised by** the fact that the means (23, 27) for reciprocating driving include an elliptical, eccentric oval roller or the like, driven in rotation about an axis (51, 52) at right angles to the axis (77) of rotation of the supply bobbin (32) and/or of the reception bobbin (38), the said roller driving the said supply and/or reception bobbin parallel with the said axis of rotation of bobbin (32, 38).

10. Machine as described in any one of the preceding claims, **characterised by** the fact that it also includes means for stretching (33, 34) a stretchable film (36), means for guiding (40, 41, 42, 57, 35) films and means (45, 35, 37) for winding stretched films (36) on the reception bobbin (38).

11. Machine as described in claim 9, **characterised by** the fact that it also includes means (42, 35) for partially relaxing the mechanical tension in the film after stretching and before it is wound on the reception bobbin (38).

12. Process for winding pre-stretched films including a step of stretching a film (36) and a step of winding the stretched film on a reception bobbin (38) at which the position of the borders of the film (36) varies periodically along the axis (5) of the reception bobbin (38), **characterised by** the fact that, at winding, at least a displacement is provided of the means (32) for supply of films (36) relative to the reception bobbin (38) so that the border (21) of the wound film (36) has a profile which is in the form of a truncated cone or substantially conical on the reception bobbin (38).

13. Process as described in claim 12, **characterised by** the fact that the displacement of the means (32) for supply of films (36) relative to the reception bobbin (38) is a displacement of a supply bobbin (32) parallel with its axis (77).

14. Process as described in claim 12 or 13, **characterised by** the fact that, at winding, the reception bobbin (38) is also displaced parallel with its axis (5).

15. Process as described in any one of claims 12 to 14, **characterised by** the fact that the amplitude of the displacement is between 1% and 4%, preferably between 2% and 2.4% of the width of the film (36).

16. Process as described in any one of claims 12 to 15, **characterised by** the fact that winding is performed with periodic variation of the position of the borders of the film (36) along the axis (5) of the reception bobbin (38), at the output of the means for stretching (33, 34) the film (36).

17. Process as described in any one of claims 12 to 16, **characterised by** the fact that on the reception bobbin (38) is wound an over-wrapping film which has been subjected to stretching under a tension of between 10 and 20 N/mm² of original width section, and by the fact that winding and relaxing of the film on the reception bobbin (38) are performed under a mechanical tension of between 10 and 90% of the stretching tension.

18. Process as described in any one of claims 12 to 17, **characterised by** the fact that the ratio between the mechanical tension in the central part of the film (36) wound on the reception bobbin (38) and the tension in the borders of the said film (36) is between 1 and 5, preferably between 1 and 3 and more preferably between 1.5 and 2.5.
